# EUROPÄISCHE PATENTSCHRIFT

(11) **EP 2 849 985 B1**
(45) Veröffentlichungstag und Bekanntmachung des Hinweises auf die Patenterteilung: **02.08.2017**
(21) Anmeldenummer: 13729672.9
(22) Anmeldetag: 11.06.2013
(51) Int. Cl.: B61L 1/16, B61L 1/18, B61L 25/02, B61L 27/00

(54) **POSITIONSBESTIMMUNG VON SCHIENENFAHRZEUGEN**
DETERMINING THE POSITION OF RAIL VEHICLES
DÉTERMINATION DE LA POSITION DE VÉHICULES FERROVIAIRES

(30) Priorität: 29.06.2012 DE 102012211333
(43) Veröffentlichungstag der Anmeldung: 25.03.2015
(73) Patentinhaber: Siemens Aktiengesellschaft, 80333 München (DE)
(72) Erfinder: BRABAND, Jens, 38106 Braunschweig (DE)
(86) Internationale Anmeldenummer: PCT/EP2013/062010
(87) Internationale Veröffentlichungsnummer: WO 2014/001080

(56) Entgegenhaltungen:
- EP-A1- 1 612 119
- WO-A1-2005/056363
- US-A- 5 129 605
- US-A1- 2005 192 720
- US-A1- 2008 231 506

## Beschreibung

Die Erfindung bezieht sich auf ein Verfahren zum Erzeugen einer Ortsangabe, die die Position eines Schienenfahrzeugs auf einer Eisenbahngleisanlage angibt.

Bekanntermaßen können Eisenbahngleisanlagen mit sogenannten Balisen, beispielsweise sogenannten Euro-Balisen oder ETCS-Balisen ausgestattet werden, die als feste Ortungsmarken arbeiten und Funksignale erzeugen, die von Schienenfahrzeugen empfangen und zur Ortungsbestimmung ausgewertet werden können. Der Einsatz solcher Balisen ist jedoch aus Kostengründen nicht immer wünschenswert.

Darüber hinaus ist bekannt, Eisenbahngleisanlagen mit Gleisfreimeldeeinrichtungen auszustatten, die auf sogenannten Gleisstromkreisen oder Achszählern basieren können, um den Belegt-Zustand von Gleisabschnitten zu erfassen.

Aus der Patentschrift US 5,129,605 A ist ein Verfahren zum Erzeugen einer Ortsangabe, die eine Position eines Schienenfahrzeugs auf einer Eisenbahngleisanlage angibt, bekannt, bei dem mit Gleisfreimeldeeinrichtungen in Form von Gleisstromkreisen Belegt-Signale erzeugt werden. Das Belegt-Signal einer derartigen Gleisfreimeldeeinrichtung gibt die Belegung des mit der Gleisfreimeldeeinrichtung überwachten Gleisabschnitts durch das Schienenfahrzeug an, sobald das Schienenfahrzeug den Gleisabschnitt belegt. Dabei dienen die Belegtsignale der Gleisfreimeldeeinrichtungen in Verbindung mit einem Geschwindigkeitssignal eines Radtachometers eines Schienenfahrzeugs dazu, insbesondere bei fehlendem GPS, einen Entfernungswert zu korrigieren.

Der Erfindung liegt die Aufgabe zugrunde, eine Ortung von Schienenfahrzeugen auf einer Eisenbahngleisanlage einfach und kostengünstig zu ermöglichen.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass mit einer Gleisfreimeldeeinrichtung ein Belegt-Signal erzeugt wird, das die Belegung des Gleisabschnitts durch das Schienenfahrzeug angibt, sobald das Schienenfahrzeug den von der Gleisfreimeldeeinrichtung überwachten Gleisabschnitt belegt, das Belegt-Signal mit einem Zeitstempel unter Bildung eines zeitbezogenen Belegt-Signal versehen wird, das den Zeitpunkt der Belegung des Gleisabschnitts angibt, das zeitbezogene Belegt-Signal an eine die Gleisfreimeldeeinrichtung überwachende Leiteinrichtung übermittelt wird, das zeitbezogene Belegt-Signal von der Leiteinrichtung an das Schienenfahrzeug weitergeleitet wird und auf dem Schienenfahrzeug anhand des zeitbezogenen Belegt-Signals die aktuelle Position des Schienenfahrzeugs ermittelt wird und die Ortsangabe gebildet wird.

Ein wesentlicher Vorteil des erfindungsgemäßen Verfahrens besteht darin, dass auf den Einsatz von Balisen zur Übermittlung von Ortungssignalen verzichtet werden kann. Erfindungsgemäß ist nämlich vorgesehen, zur Ortung sowieso vorhandene Gleisfreimeldeeinrichtungen heranzuziehen, deren eigentliche Aufgabe darin besteht, den Belegt-Zustand eines Gleisabschnitts der Eisenbahngleisanlage zu überwachen. Die Gleisfreimeldeeinrichtung wird erfindungsgemäß also doppelt genutzt, nämlich zur Feststellung des Belegungszustandes des Gleisabschnitts sowie zusätzlich zur Erzeugung von Signalen an das Schienenfahrzeug, mit dem das Schienenfahrzeug seine aktuelle Position selbst bestimmen kann. Die Gleisfreimeldeeinrichtung wird somit als eine Art virtuelle Balise verwendet, die über eine Leiteinrichtung ein Signal zum Schienenfahrzeug übersendet, wodurch eine schienenfahrzeugseitige Ortung ermöglicht wird.

Besonders einfach und damit vorteilhaft lässt sich schienenfahrzeugseitig die aktuelle Position bestimmen und die Ortsangabe bilden, wenn eine Recheneinrichtung des Schienenfahrzeugs anhand einer abgespeicherten Streckenkarte und anhand des zeitbezogenen Belegt-Signals die Position des Schienenfahrzeugs zu dem von dem zeitbezogenen Belegt-Signal angegebenen Zeitpunkt ermittelt.

Da die Übersendung des zeitbezogenen Belegt-Signals von der Gleisfreimeldeeinrichtung über die Leiteinrichtung zum Schienenfahrzeug mitunter einen nicht unerheblichen Zeitversatz aufweisen kann, wird es als vorteilhaft angesehen, wenn die Recheneinrichtung anhand der Geschwindigkeit des Schienenfahrzeugs im Zeitintervall zwischen dem von dem zeitbezogenen Belegt-Signal angegebenen Zeitpunkt und dem Zeitpunkt der Bestimmung der aktuellen Position die Wegstrecke ermittelt, die das Schienenfahrzeug in diesem Zeitintervall zurückgelegt hat und die aktuelle Position des Schienenfahrzeugs durch Addition der Wegstrecke zu der Position zu dem von dem zeitbezogenen Belegt-Signal angegebenen Zeitpunkt berechnet. Bei dieser Ausgestaltung des Verfahrens wird also eine Korrektur vorgenommen, die die Wegstrecke berücksichtigt, die das Schienenfahrzeug in der Zeit zwischen der Einfahrt in den Gleisabschnitt und der Berechnung der aktuellen Position zurückgelegt hat.

Zur Bildung des Zeitstempels wird es als vorteilhaft angesehen, wenn die Gleisfreimeldeeinrichtung ein von einem globalen Navigationssatellitensystem ausgesandte Zeitinformation zur Ermittlung des Zeitpunkts der Belegung des Gleisabschnitts heranzieht und mit der Zeitinformation den Zeitstempel bildet.

Um die mittels des zeitbezogenen Belegt-Signals gebildete Ortsangabe zu plausibilisieren bzw. zu überprüfen, wird es als vorteilhaft angesehen, wenn das Schienenfahrzeug eine auf ein globales Navigationssatellitensystem gestützte Ortungseinrichtung umfasst, eine zweite Ortsangabe mit der satellitengestützten Ortungseinrichtung gebildet wird und die zweite Ortsangabe mit der anhand des zeitbezogenen Belegt-Signals ermittelten aktuellen Position des Schienenfahrzeugs verglichen wird. Bei dieser Ausgestaltung werden also zwei Ortsangaben gebildet, die miteinander verglichen werden, um eine Fehlortung zu vermeiden.

Als besonders vorteilhaft wird es angesehen, wenn die Ortungseinrichtung des Schienenfahrzeugs dasselbe globale Navigationssatellitensystem nutzt wie die Gleisfreimeldeeinrichtung zur Bildung des Zeitstempels.

Vorzugsweise wird ein Fehlersignal erzeugt, wenn die Abweichung zwischen der anhand des zeitbezogenen Belegt-Signals ermittelten aktuellen Position des Schienenfahrzeugs und der zweiten Ortsangabe eine vorgegebene Schwelle erreicht oder überschreitet.

Darüber hinaus wird es als vorteilhaft angesehen, wenn die Leiteinrichtung das zeitbezogene Belegt-Signal zusammen mit einer Zugkennung übersendet, die den in den Gleisabschnitt eingefahrenen Zug kennzeichnet. Die Übersendung einer Zugkennung ermöglicht es den Schienenfahrzeugen, die das zeitbezogene Belegt-Signal empfangen, zu überprüfen, ob dieses Signal tatsächlich auszuwerten ist oder nicht. Stellt das Schienenfahrzeug im Rahmen der Auswertung der Zugkennung fest, dass das Belegt-Signal nicht für das eigene Schienenfahrzeug gedacht ist, kann es die weitere Auswertung des Belegt-Signals vermeiden.

Die Erfindung bezieht sich darüber hinaus auf eine Eisenbahngleisanlage mit einer Leiteinrichtung und einer mit der Leiteinrichtung in Verbindung stehenden Gleisfreimeldeeinrichtung, die derart ausgestaltet ist, dass sie ein Belegt-Signal erzeugt, das die Belegung eines von der Gleisfreimeldeeinrichtung überwachten Gleisabschnitts durch ein Schienenfahrzeug angibt, sobald das Schienenfahrzeug den Gleisabschnitt belegt.

Erfindungsgemäß ist diesbezüglich vorgesehen, dass die Gleisfreimeldeeinrichtung eine Zeitbestimmungseinrichtung umfasst, die derart ausgestaltet ist, dass sie das Belegt-Signal mit einem Zeitstempel unter Bildung eines zeitbezogenen Belegt-Signals versieht, das den Zeitpunkt der Belegung des Gleisabschnitts angibt, und dass die Leiteinrichtung derart ausgestaltet ist, dass sie das zeitbezogene Belegt-Signal nach Empfang von der Gleisfreimeldeeinrichtung an das Schienenfahrzeug weiterleitet. Bezüglich der Vorteile der erfindungsgemäßen Eisenbahngleisanlage sei auf die obigen Ausführungen im Zusammenhang mit dem erfindungsgemäßen Verfahren verwiesen, da die Vorteile der erfindungsgemäßen Eisenbahngleisanlage denen des erfindungsgemäßen Verfahrens im Wesentlichen entsprechen.

Die Erfindung bezieht sich außerdem auf ein Schienenfahrzeug mit einer Ortungseinrichtung. Erfindungsgemäß ist bezüglich des Schienenfahrzeugs vorgesehen, dass die Ortungseinrichtung eine Empfangseinrichtung zum Empfang eines mit einem Zeitstempel versehenen Belegt-Signals einer Gleisfreimeldeeinrichtung einer erfindungsgemäßen Eisenbahngleisanlage und eine Recheneinrichtung aufweist, die derart programmiert ist, dass sie anhand einer abgespeicherten Streckenkarte und anhand des zeitbezogenen Belegt-Signals die Position des Schienenfahrzeugs zu dem von dem zeitbezogenen Belegt-Signal angegebenen Zeitpunkt ermittelt. Bezüglich der Vorteile des erfindungsgemäßen Schienenfahrzeugs sei auf die obigen Ausführungen im Zusammenhang mit dem erfindungsgemäßen Verfahren verwiesen, da die Vorteile des erfindungsgemäßen Verfahrens denen des erfindungsgemäßen Schienenfahrzeugs im Wesentlichen entsprechen.

Die Erfindung wird nachfolgend anhand von Ausführungsbeispielen näher erläutert; dabei zeigen beispielhaft
- Figur 1: ein Ausführungsbeispiel für eine erfindungsgemäße Eisenbahngleisanlage, die mit einer Leiteinrichtung und einer Gleisfreimeldeeinrichtung ausgestattet ist,
- Figur 2: ein erstes Ausführungsbeispiel für eine Leiteinrichtung, wie sie bei der Eisenbahngleisanlage gemäß Figur 1 einsetzbar ist,
- Figur 3: ein zweites Ausführungsbeispiel für eine erfindungsgemäße Leiteinrichtung für die Eisenbahngleisanlage gemäß Figur 1,
- Figur 4: ein erstes Ausführungsbeispiel für ein Schienenfahrzeug, das zeitbezogene Belegt-Signale der Gleisfreimeldeeinrichtung der Eisenbahngleisanlage gemäß Figur 1 auswerten kann, und
- Figur 5: ein zweites Ausführungsbeispiel für ein erfindungsgemäßes Schienenfahrzeug, das zeitbezogene Belegt-Signale einer Gleisfreimeldeeinrichtung auswerten kann.

In den Figuren werden der Übersicht halber für identische oder vergleichbare Komponenten stets dieselben Bezugszeichen verwendet.

Die Figur 1 zeigt eine Eisenbahngleisanlage 10, deren Gleisabschnitt 15 von einer Gleisfreimeldeeinrichtung 20 überwacht wird. Die Gleisfreimeldeeinrichtung 20 umfasst bei dem Ausführungsbeispiel gemäß Figur 1 zwei oder mehr Sensoren 21 und 22, die Sensorsignale S1 und S2 erzeugen, auf deren Basis die Gleisfreimeldeeinrichtung 20 den Belegzustand des Gleisabschnitts 15 ermitteln kann. Die Sensoren können durch Achszähleinrichtungen oder durch Kreuzungspunkte von Gleisstromkreisen gebildet werden. Insbesondere im Fall, wenn die Sensoren der Gleisfreimeldeeinrichtung 20 durch Kreuzungspunkte eines oder mehrerer Gleisstromkreise gebildet werden, wird es als vorteilhaft angesehen, wenn sich der oder die Gleisstromkreise über den gesamten Gleisabschnitt 15 erstrecken und eine Mehrzahl an Kreuzungspunkten vorhanden ist.
Die Gleisfreimeldeeinrichtung 20 steht mit einer Leiteinrichtung 30 in Verbindung, die mit einer Funkeinrichtung ausgestattet ist.

Die Eisenbahngleisanlage 10 lässt sich beispielsweise wie folgt betreiben:
Fährt ein Schienfahrzeug 40 in den Gleisabschnitt 15 der Eisenbahngleisanlage 10 entlang der Pfeilrichtung P ein, so wird dies von dem Sensor 21 der Gleisfreimeldeeinrichtung 20 erfasst und mittels des Sensorsignals S1 gemeldet. Die Gleisfreimeldeeinrichtung 20 wird anhand des Sensorsignals S1 den Belegzustand des Gleisabschnitts 15 erkennen und ein entsprechendes Belegt-Signal erzeugen. Dieses Belegt-Signal wird die Gleisfreimeldeeinrichtung 20 mit einem Zeitstempel unter Bildung eines zeitbezogenen Belegt-Signals SBZ versehen. Der Zeitstempel gibt den Zeitpunkt an, zu dem der Gleisabschnitt 15 von dem Schienenfahrzeug 40 belegt worden ist.

Das zeitbezogene Belegt-Signal SBZ gelangt zu der Leiteinrichtung 30, die dieses mittels einer Funkeinrichtung als Funksignal SBZF an das Schienenfahrzeug 40 übersendet. Das Funksignal SBZF kann neben dem zeitbezogenen Belegt-Signal SBZ auch eine Zugkennung enthalten, die den Zug bezeichnet, der gemäß vorgegebenen Fahrplan in den Gleisabschnitt 15 eingefahren sein müsste. Die Übermittlung einer solchen Zugkennung ist vorteilhaft, aber nicht zwingend erforderlich.

Das Schienenfahrzeug 40 wird nach Empfang des Funksignals SBZF und des darin enthaltenen zeitbezogenen Belegt-Signals SBZ anhand einer abgespeicherten Streckenkarte und anhand des zeitbezogenen Belegt-Signals SBZ seine Position ermitteln. Eine solche Positionsermittlung ist ohne Weiteres möglich, wenn die abgespeicherte Streckenkarte den Gleisabschnitt 15 der Eisenbahngleisanlage 10 aufweist.

Bei der Berechnung der aktuellen Position und bei der Bildung der Ortsangabe kann das Schienenfahrzeug 40 darüber hinaus auch seine eigene Geschwindigkeit berücksichtigen und anhand der Geschwindigkeit im Zeitintervall zwischen dem von dem zeitbezogenen Belegt-Signal SBZ angegebenen Zeitpunkt und dem jeweiligen Zeitpunkt der Bestimmung der aktuellen Position die Wegstrecke ermitteln, die das Schienenfahrzeug 40 in diesem Zeitintervall zurückgelegt hat. Die aktuelle Position des Schienenfahrzeugs 40 kann anschließend durch Addition der Wegstrecke zu der Position, die von dem zeitbezogenen Belegt-Signal SBZ angegeben wird, berechnet werden.

Zusammengefasst ermöglicht es das von der Gleisfreimeldeeinrichtung 20 gebildete zeitbezogene Belegt-Signal SBZ, das von der Leiteinrichtung 30 an das Schienenfahrzeug 40 weitergeleitet wird, dem Schienenfahrzeug 40, seine aktuelle Position zu bestimmen und eine entsprechende Ortsangabe zu bilden.

Die Figur 2 zeigt ein Ausführungsbeispiel für eine Gleisfreimeldeeinrichtung 20, wie sie bei der Eisenbahngleisanlage 10 gemäß Figur 1 eingesetzt werden kann. Die Gleisfreimeldeeinrichtung 20 gemäß Figur 2 weist eine Belegungserkennungseinrichtung 100 auf, die mit den Sensoren 21 und 22 gemäß Figur 1 in Verbindung steht und deren Sensorsignale S1 und S2 auswertet. Bei der Belegungserkennungseinrichtung 100 kann es sich um eine übliche Einrichtung handeln, mit der der Belegungszustand eines Gleisabschnitts erfasst werden kann. Die Belegungserkennungseinrichtung 100 kann beispielsweise die Signale von Achszählern, Gleichstromkreisen oder dergleichen auswerten. Bei der Erfassung des Belegungszustandes des Gleisabschnitts 15 kann die Belegungserkennungseinrichtung 100 also auf übliche Verfahren zur Belegungserkennung zurückgreifen.

Die Belegungserkennungseinrichtung 100 erzeugt ausgangsseitig ein Belegt-Signals SB, das zu einer Steuereinrichtung 110 der Gleisfreimeldeeinrichtung 20 übermittelt wird. Die Steuereinrichtung 110 steht mit einer Zeitbestimmungseinrichtung 120 in Verbindung, die eine Zeitinformation SZ an die Steuereinrichtung 110 übermittelt. Anhand der Zeitinformation SZ der Zeitbestimmungseinrichtung 120 ist die Steuereinrichtung 110 in der Lage, das Belegt-Signal SB mit einem Zeitstempel zu versehen, das den Zeitpunkt der Belegung des Gleisabschnitts 15 angibt, sobald ein Schienenfahrzeug 40 in den Gleisabschnitt 15 einfährt und diesen belegt. Das mit dem Zeitstempel bzw. der Zeitinformation SZ versehene Belegt-Signal SB wird als zeitbezogenes Belegt-Signal SBZ am Ausgang A20 der Gleisfreimeldeeinrichtung 20 ausgegeben (vgl. Figur 1).

Bei dem Ausführungsbeispiel gemäß Figur 2 handelt es sich bei der Zeitbestimmungseinrichtung 120 um eine satellitengestützte Zeitbestimmungseinrichtung, die Navigationssignale eines in der Figur 2 nur schematisch gezeigten globalen Navigationssatellitensystems 200 auswertet und die jeweilige Zeit bzw. die Zeitinformation SZ unter Heranziehung der Zeitbasis des globalen Navigationssatellitensystems 200 bildet. Die Navigationssignale sind in der Figur 2 beispielhaft mit dem Bezugszeichen GPS gekennzeichnet.

Mit dieser aus den Navigationssignalen GPS abgeleiteten Zeitinformation SZ wird nachfolgend von der Steuereinrichtung 110 das zeitbezogene Belegt-Signal SBZ gebildet, wie dies oben bereits erläutert wurde.

Die Figur 3 zeigt ein zweites Ausführungsbeispiel für eine Gleisfreimeldeeinrichtung 20, wie sie bei der Eisenbahngleisanlage 10 gemäß Figur 1 eingesetzt werden kann. Im Unterschied zu dem Ausführungsbeispiel gemäß Figur 2 handelt es sich bei der Zeitbestimmungseinrichtung nicht um eine satellitengestützte Zeitbestimmungseinrichtung, sondern um eine synchronisierte Funkuhr 130, die durch ein per Funk ausgestrahltes Zeitsignal ZS synchronisiert wird. Bei dem Zeitsignal ZS kann es sich beispielsweise um das Zeitsignal handeln, das von dem in Frankfurt am Main stationierten Langwellensender DZF77 ausgesandt wird. Der Langwellensender ist in der Figur 3 mit dem Bezugszeichen 300 gekennzeichnet.

Die von der synchronisierten Funkuhr 130 gebildete Zeitinformation (Uhrzeit) SZ wird von der Steuereinrichtung 110 ausgewertet, um das Belegt-Signal SB der Belegungserkennungseinrichtung 100 mit einem Zeitstempel zu versehen und das zeitbezogene Belegt-Signal SBZ am Ausgang A20 der Gleisfreimeldeeinrichtung 20 zu erzeugen.

Die Figur 4 zeigt ein Ausführungsbeispiel für ein Schienenfahrzeug 40, das geeignet ist, ein zeitbezogenes Belegt-Signal SBZ einer Gleisfreimeldeeinrichtung auszuwerten und anhand dessen seine eigene aktuelle Position zu bestimmen.

Das Schienenfahrzeug 40 umfasst eine Recheneinrichtung 410, die mit einer Empfangseinrichtung 420 sowie einem Speicher 430 in Verbindung steht. In dem Speicher 430 ist eine Streckenkarte SP gespeichert, die Daten D über die Eisenbahngleisanlage 10 gemäß Figur 1 sowie über den von der Gleisfreimeldeeinrichtung 20 überwachten Gleisabschnitt 15 gemäß Figur 1 umfasst.

Die Empfangseinrichtung 420 ist in der Lage, das per Funk von der Leiteinrichtung 30 gemäß Figur 1 übersandte Funksignal SBZF zu empfangen und das darin enthaltene zeitbezogene Belegt-Signal SBZ zu extrahieren. Das extrahierte zeitbezogene Belegt-Signal SBZ wird an die Recheneinrichtung 410 übertragen.

Die Recheneinrichtung 410 ist mittels eines Softwaremoduls SM1 derart programmiert, dass sie anhand des zeitbezogenen Belegt-Signals SBZ und der Daten D der Streckenkarte SP die aktuelle Position des Schienenfahrzeugs 40 ermittelt. Dabei kann die Recheneinrichtung 410 das Zeitintervall, das zwischen der im Zeitstempel angegebenen Zeit und der jeweils aktuellen Zeit vergangen ist, berücksichtigen, indem sie anhand der Geschwindigkeit des Schienenfahrzeugs 40 in diesem Zeitintervall die Wegstrecke ermittelt, die das Schienenfahrzeug 40 zwischenzeitlich zurückgelegt hat. Anschließend kann die Recheneinrichtung 410 die aktuelle Position des Schienenfahrzeugs 40 durch Addition dieser Wegstrecke zu der Position, die sich aus dem zeitbezogenen Belegt-Signal SBZ und der Streckenkarte SP ergibt, berechnen.

Nach Ermittlung der aktuellen Position des Schienenfahrzeugs 40 erzeugt die Recheneinrichtung 410 ausgangsseitig eine Ortsangabe OA, die die aktuelle Position des Schienenfahrzeugs 40 angibt.

Die Figur 5 zeigt ein zweites Ausführungsbeispiel für ein Schienenfahrzeug 40, das auf der Eisenbahngleisanlage 10 gemäß Figur 1 betrieben werden kann und in der Lage ist, das Funksignal SBZF der Leiteinrichtung 30 gemäß Figur 1 zwecks Ermittlung der aktuellen Position auszuwerten.

Das Schienenfahrzeug 40 gemäß Figur 5 umfasst zusätzlich zu der Recheneinrichtung 410, der Empfangseinrichtung 420 und dem Speicher 430, die bereits im Zusammenhang mit der Figur 4 erläutert worden sind, zusätzlich eine satellitengestützte Ortungseinrichtung 440, die Navigationssignale GPS eines globalen Navigationssatellitensystems 200 empfangen kann. Die satellitengestützte Ortungseinrichtung 440 bildet mit den Navigationssignalen GPS eine zweite Ortsangabe OA2, die zu der Recheneinrichtung 410 gelangt.

Die Recheneinrichtung 410 ist bei dem Ausführungsbeispiel gemäß Figur 5 mit zwei Softwaremodulen SM1 und SM2 programmiert. Das erste Softwaremodul SM1 dient dazu, das zeitbezogene Belegt-Signal SBZ der Empfangseinrichtung 420 sowie die Daten D der Streckenkarte SP auszuwerten und eine erste Ortsangabe OA1 zu bilden.

Das zweite Softwaremodul SM2 dient dazu, die erste Ortsangabe OA1 des ersten Softwaremoduls SM1 mit der zweiten Ortsangabe OA2 der satellitengestützten Ortungseinrichtung 440 zu vergleichen. Stimmen die beiden Ortsangaben OA1 und OA2 im Wesentlichen überein, so wird die Recheneinrichtung 410 mit den beiden Ortsangaben OA1 und OA2, beispielsweise durch Mittlung, eine gemittelte Ortsangabe OA bilden, die am Ausgang A410 der Recheneinrichtung 410 ausgegeben wird.

Weichen die beiden Ortsangaben OA1 und OA2 jedoch zu sehr voneinander ab, so wird die Recheneinrichtung 410 an ihrem Ausgang A410 ein Fehlersignal F erzeugen, mit dem die Recheneinrichtung 410 anzeigt, dass eine zweifelsfreie Ortsbestimmung nicht möglich ist, da die von der satellitengestützten Ortungseinrichtung 440 gelieferte zweite Ortsangabe OA2 zu sehr von der mit dem zeitbezogenen Belegt-Signal SBZ gebildeten ersten Ortsangabe OA1 abweicht.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 10: Eisenbahngleisanlage
- 15: Gleisabschnitt
- 20: Gleisfreimeldeeinrichtung
- 21: Sensor
- 22: Sensor
- 30: Leiteinrichtung
- 40: Schienfahrzeug
- 100: Belegungserkennungseinrichtung
- 110: Steuereinrichtung
- 120: Zeitbestimmungseinrichtung
- 130: Funkuhr
- 200: Navigationssatellitensystem
- 300: Langwellensender
- 410: Recheneinrichtung
- 420: Empfangseinrichtung
- 430: Speicher
- 440: Ortungseinrichtung

- A20: Ausgang
- A410: Ausgang
- D: Daten
- F: Fehlersignal
- GPS: Navigationssignal
- OA: Ortsangabe
- OA1: Ortsangabe
- OA2: Ortsangabe
- P: Pfeilrichtung
- SB: Belegt-Signal
- SBZ: Belegt-Signal
- SBZF: Funksignal
- SM1: Softwaremodul
- SP: Streckenkarte
- SZ: Zeitinformation
- S1, S2: Sensorsignal
- ZS: Zeitsignal

## Patentansprüche

1. Verfahren zum Erzeugen einer Ortsangabe (OA), die eine Position eines Schienenfahrzeugs (40) auf einer Eisenbahngleisanlage (10) angibt,
- bei dem mit einer Gleisfreimeldeeinrichtung (20) ein Belegt-Signal (SB) erzeugt wird, das die Belegung eines von der Gleisfreimeldeeinrichtung (20) überwachten Gleisabschnitts (15) durch das Schienenfahrzeug (40) angibt, sobald das Schienenfahrzeug (40) den Gleisabschnitt (15) belegt,
**dadurch gekennzeichnet, dass**
- das Belegt-Signal (SB) mittels einer Zeitbestimmungseinrichtung (120) der Gleisfreimeldeeinrichtung (20) mit einem Zeitstempel unter Bildung eines zeitbezogenen Belegt-Signals (SBZ) versehen wird, das den Zeitpunkt der Belegung des Gleisabschnitts (15) angibt,
- das zeitbezogene Belegt-Signal (SBZ) an eine die Gleisfreimeldeeinrichtung (20) überwachende Leiteinrichtung (30) übermittelt wird,
- das zeitbezogene Belegt-Signal (SBZ) von der Leiteinrichtung (30) an das Schienenfahrzeug (40) weitergeleitet wird und
- auf dem Schienenfahrzeug (40) anhand des zeitbezogenen Belegt-Signals (SBZ) die aktuelle Position des Schienenfahrzeugs (40) ermittelt wird und die Ortsangabe (OA) gebildet wird.

2. Verfahren nach Anspruch 1,
**dadurch gekennzeichnet, dass** eine Recheneinrichtung (410) des Schienenfahrzeugs (40) anhand einer abgespeicherten Streckenkarte (SP) und anhand des zeitbezogenen Belegt-Signals (SBZ) die Position des Schienenfahrzeugs (40) zu dem von dem zeitbezogenen Belegt-Signal (SBZ) angegebenen Zeitpunkt ermittelt.

3. Verfahren nach Anspruch 2,
**dadurch gekennzeichnet, dass**
die Recheneinrichtung (410) anhand der Geschwindigkeit des Schienenfahrzeugs (40) im Zeitintervall zwischen dem von dem zeitbezogenen Belegt-Signal (SBZ) angegebenen Zeitpunkt und dem Zeitpunkt der Bestimmung der aktuellen Position die Wegstrecke ermittelt, die das Schienenfahrzeug (40) in diesem Zeitintervall zurückgelegt hat und die aktuelle Position des Schienenfahrzeugs (40) durch Addition der Wegstrecke zu der Position zu dem von dem zeitbezogenen Belegt-Signal (SBZ) angegebenen Zeitpunkt berechnet.

4. Verfahren nach einem der voranstehenden Anprüche,
**dadurch gekennzeichnet, dass**
die Gleisfreimeldeeinrichtung (20) ein von einem globalen Navigationssatellitensystem (200) ausgesandte Zeitinformation zur Ermittlung des Zeitpunkts der Belegung des Gleisabschnitts (15) heranzieht und mit der Zeitinformation den Zeitstempel bildet.

5. Verfahren nach einem der voranstehenden Ansprüche,
**dadurch gekennzeichnet, dass**
- das Schienenfahrzeug (40) eine auf ein globales Navigationssatellitensystem (200) gestützte Ortungseinrichtung (440) umfasst,
- eine zweite Ortsangabe (OA2) mit der satellitengestützten Ortungseinrichtung (440) gebildet wird und
- die zweite Ortsangabe (OA2) mit der anhand des zeitbezogenen Belegt-Signals (SBZ) ermittelten aktuellen Position des Schienenfahrzeugs (40) verglichen wird.

6. Verfahren nach Anspruch 5,
**dadurch gekennzeichnet, dass**
die Ortungseinrichtung (440) des Schienenfahrzeugs (40) dasselbe globale Navigationssatellitensystem (200) nutzt wie die Gleisfreimeldeeinrichtung (20) zur Bildung des Zeitstempels.

7. Verfahren nach Anspruch 5 oder 6,
**dadurch gekennzeichnet, dass**
ein Fehlersignal (F) erzeugt wird, wenn die Abweichung zwischen der anhand des zeitbezogenen Belegt-Signals (SBZ) ermittelten aktuellen Position des Schienenfahrzeugs (40) und der zweiten Ortsangabe (OA2) eine vorgegebene Schwelle erreicht oder überschreitet.

8. Verfahren nach einem der voranstehenden Ansprüche,
**dadurch gekennzeichnet, dass**
die Leiteinrichtung (30) das zeitbezogene Belegt-Signal (SBZ) zusammen mit einer Zugkennung übersendet, die den in den Gleisabschnitt (15) eingefahrenen Zug kennzeichnet.

9. Eisenbahngleisanlage (10) mit einer Leiteinrichtung (30) und einer mit der Leiteinrichtung (30) in Verbindung stehenden Gleisfreimeldeeinrichtung (20), die derart ausgestaltet ist, dass sie ein Belegt-Signal (SBZ) erzeugt, das die Belegung eines von der Gleisfreimeldeeinrichtung (20) überwachten Gleisabschnitts (15) durch ein Schienenfahrzeug (40) angibt, sobald das Schienenfahrzeug (40) den Gleisabschnitt (15) belegt,
**dadurch gekennzeichnet,**
**dass** die Gleisfreimeldeeinrichtung (20) eine Zeitbestimmungseinrichtung (120) umfasst, die derart ausgestaltet ist, dass sie das Belegt-Signal (SB) mit einem Zeitstempel unter Bildung eines zeitbezogenen Belegt-Signals (SBZ) versieht, das den Zeitpunkt der Belegung des Gleisabschnitts (15) angibt, und
**dass** die Leiteinrichtung (30) derart ausgestaltet ist, dass sie das zeitbezogene Belegt-Signal (SBZ) nach Empfang von der Gleisfreimeldeeinrichtung (20) an das Schienenfahrzeug (40) weiterleitet.

10. Schienenfahrzeug (40) mit einer Ortungseinrichtung (440),
**dadurch gekennzeichnet, dass**
die Ortungseinrichtung (440) eine Empfangseinrichtung (420) zum Empfangen eines mit einem Zeitstempel versehenen Belegt-Signals (SBZ) einer Gleisfreimeldeeinrichtung (20) einer Eisenbahngleisanlage (10) gemäß Anspruch 9 und eine Recheneinrichtung (410) aufweist, die derart programmiert ist, dass sie anhand einer abgespeicherten Streckenkarte (SP) und anhand des zeitbezogenen Belegt-Signals (SBZ) die Position des Schienenfahrzeugs (40) zu dem von dem zeitbezogenen Belegt-Signal (SBZ) angegebenen Zeitpunkt ermittelt.

## Claims

1. Method for generating location data (OA), which indicates a position of a rail vehicle (40) on a system of railway tracks (10),
- in which by means of track vacancy detection equipment (20) an occupied signal (SB) is generated, which indicates the occupancy of a track section (15), monitored by the track vacancy detection equipment (20), by the rail vehicle (40), as soon as the rail vehicle (40) occupies the track section (15),
**characterised in that**
- the occupied signal (SB) is provided with a time stamp by means of time determination equipment (120) of the track vacancy detection equipment (20) to form a time-based occupied signal (SBZ), which indicates the point in time of the occupancy of the track section (15),
- the time-based occupied signal (SBZ) is transmitted to a conductor system (30) monitoring the track vacancy detection equipment (20),
- the time-based occupied signal (SBZ) is forwarded to the rail vehicle (40) by the conductor system (30) and
- the current position of the rail vehicle (40) is calculated on the rail vehicle (40) using the time-based occupied signal (SBZ) and the location data (OA) is formed.

2. Method according to claim 1,
**characterised in that**
a computer facility (410) of the rail vehicle (40) calculates the position of the rail vehicle (40) at the point in time indicated by the time-based occupied signal (SBZ) using a saved route map (SP) and using the time-based occupied signal (SBZ).

3. Method according to claim 2,
**characterised in that**
the computer facility (410) calculates the distance, using the speed of the rail vehicle (40) in the time interval between the point in time indicated by the time-based occupied signal (SBZ) and the point in time of the determination of the current position, which the rail vehicle (40) has covered in said time interval and calculates the current position of the rail vehicle (40) by adding the distance covered to the position at the point in time indicated by the time-based occupied signal (SBZ).

4. Method according to one of the preceding claims, **characterised in that**
the track vacancy detection equipment (20) takes into account an item of time information broadcast by a global satellite navigation system (200) to calculate the point in time of the occupancy of the track section (15) and forms the time stamp with the time information.

5. Method according to one of the preceding claims,
**characterised in that**
- the rail vehicle (40) comprises locating equipment (440) supported by a global navigation satellite system (200),
- second location data (OA2) is formed with the satellite-supported locating equipment (440) and
- the second location data (OA2) is compared with the current position of the rail vehicle calculated using the time-based occupied signal (SBZ).

6. Method according to claim 5,
**characterised in that**
the locating equipment (440) of the rail vehicle (40) uses the same global navigation satellite system (200) as the track vacancy detection equipment (20) to form the time stamp.

7. Method according to claim 5 or 6,
**characterised in that**
a fault signal (F) is generated if the deviation between the current position of the rail vehicle (40) calculated using the time-based occupied signal (SBZ) and the second location data (OA2) reaches or exceeds a predefined threshold.

8. Method according to one of the preceding claims,
**characterised in that**
the conductor system (30) conveys the time-based occupied signal (SBZ) together with a train identifier, which designates the train that has driven into the track section (15) .

9. System of railway tracks (10) with a conductor system (30) and track vacancy detection equipment (20) which is connected to the conductor system (30), which equipment (20) is configured such that it generates an occupied signal (SBZ), which indicates the occupancy of a track section (15), monitored by the track vacancy detection equipment (20), by a rail vehicle (40), as soon as the rail vehicle (40) occupies the track section (15),
**characterised in that**
the track vacancy detection equipment (20) comprises time determination equipment (120), which is configured such that it provides the occupied signal (SB) with a time stamp to form a time-based occupied signal (SBZ), which indicates the point in time of the occupancy of the track section (15), and
the conductor system (30) is configured such that it forwards the time-based occupied signal (SBZ) to the rail vehicle (40) following receipt by the track vacancy detection equipment (20) .

10. Rail vehicle (40) with locating equipment (440),
**characterised in that**
the locating equipment (440) has receiving equipment (420) for receiving an occupancy signal (SBZ), provided with a time stamp, of track vacancy detection equipment (20) of a system of railway tracks (10) according to claim 9 and has a computer facility (410), which is programmed such that it calculates the position of the rail vehicle (40) at the point in time indicated by the time-based occupied signal (SBZ) using a saved route map (SP) and using the time-based occupied signal (SBZ).

## Revendications

1. Procédé de production d'une indication (OA) de lieu, qui indique une position d'un véhicule (40) ferroviaire sur une installation (10) de voie ferrée,
- dans lequel on produit, par un dispositif (20) de contrôle de libération de voie, un signal (SB) occupé, qui indique l'occupation par le véhicule (40) ferroviaire d'un tronçon (15) de voie contrôlé par le dispositif (20) de contrôle de libération de voie, dès que le véhicule (40) ferroviaire occupe le tronçon (15) de voie,
**caractérisé en ce que**
- on munit le signal (SB) occupé, au moyen d'un dispositif (120) de détermination du temps du dispositif (20) de contrôle de libération de voie, d'un horodateur avec formation d'un signal (SBZ) occupé rapporté au temps, qui indique l'instant de l'occupation du tronçon (15) de voie,
- on transmet le signal (SBZ) occupé rapporté au temps à un dispositif (30) de conduite contrôlant le dispositif (20) de contrôle de libération de voie,
- on achemine le signal (SBZ) occupé rapporté au temps du dispositif (30) de conduite au véhicule (40) ferroviaire et
- sur le véhicule (40) ferroviaire, on détermine, à l'aide du signal (SBZ) occupé rapporté au temps, la position en cours du véhicule (40) ferroviaire et on forme l'indication (OA) de lieu.

2. Procédé suivant la revendication 1,
**caractérisé en ce qu'**
un dispositif (410) informatique du véhicule (40) ferroviaire détermine, à l'aide d'une carte (SP) de voie mémorisée et à l'aide du signal (SBZ) occupé rapporté au temps, la position du véhicule (40) ferroviaire à l'instant indiqué par le signal (SBZ) occupé rapporté au temps.

3. Procédé suivant la revendication 2,
**caractérisé en ce que**
le dispositif (410) informatique détermine, à l'aide de la vitesse du véhicule (40) ferroviaire, dans l'intervalle de temps entre l'instant indiqué par le signal (SBZ) occupé rapporté au temps et l'instant de la détermination de la position en cours, la distance que le véhicule (40) ferroviaire a parcouru dans cet intervalle de temps et calcule la position en cours du véhicule (40) ferroviaire en additionnant la distance à la position à l'instant indiqué par le signal (SBZ) occupé rapporté au temps.

4. Procédé suivant l'une des revendications précédentes,
**caractérisé en ce que**
le dispositif (20) de contrôle de libération de voie met à profit une information de temps émise par un système (200) de satellite de navigation global, pour déterminer l'instant de l'occupation du tronçon (15) de voie et forme l'horodatage par l'information de temps.

5. Procédé suivant l'une des revendications précédentes,
**caractérisé en ce que**
- le véhicule (40) ferroviaire comprend un dispositif (440) de localisation s'appuyant sur un système (200) de satellite de navigation global,
- on forme une deuxième indication (OA2) de lieu, par le dispositif (440) de localisation s'appuyant sur un satellite et
- on compare la deuxième indication (OA2) de lieu à la position du véhicule (40) ferroviaire en cours, déterminée à l'aide du signal (SBZ) occupé rapporté au temps.

6. Procédé suivant la revendication 5,
**caractérisé en ce que**
le dispositif (440) de localisation du véhicule (40) ferroviaire utilise le même système (200) de satellite de navigation global que le dispositif (20) de contrôle de libération de voie, pour former l'horodatage.

7. Procédé suivant la revendication 5 ou 6,
**caractérisé en ce qu'**
on produit un signal (F) d'erreur si l'écart entre la position en cours du véhicule (40) ferroviaire, déterminée à l'aide du signal (SBZ) occupé rapporté au temps, et la deuxième indication (OA2) de lieu, atteint ou dépasse un seuil donné à l'avance.

8. Procédé suivant l'une des revendications précédentes,
**caractérisé en ce que**
le dispositif (30) de conduite transmet le signal (SBZ) occupé rapporté au temps, ensemble avec une caractérisation de train, qui caractérise le train engagé dans le tronçon (15) de voie.

9. Installation (10) de chemin de fer, comprenant un dispositif (30) de conduite et un dispositif (20) de contrôle de libération de voie en liaison avec le dispositif (30) de conduite et conformé de manière à produire un signal (SBZ) occupé, qui indique l'occupation par un véhicule (40) ferroviaire d'un tronçon (15) de voie contrôlé par le dispositif (20) de contrôle de libération de voie, dès que le véhicule (40) ferroviaire occupe le tronçon (15) de voie,
**caractérisé**
**en ce que** le dispositif (20) de contrôle de libération de voie comprend un dispositif (120) de détermination du temps, conformé de manière à munir le signal (SB) occupé d'un horodatage avec formation d'un signal (SBZ) occupé rapporté au temps, qui indique l'instant de l'occupation du tronçon (15) de voie et
**en ce que** le dispositif (30) de conduite est conformé de manière à acheminer au véhicule (40) ferroviaire le signal (SBZ) occupé rapporté au temps, après réception par le dispositif (20) de contrôle de libération de voie.

10. Véhicule (40) ferroviaire ayant un dispositif (440) de localisation,
**caractérisé en ce que**
le dispositif (440) de localisation a un dispositif (420) de réception d'un signal (SBZ) occupé pourvu d'un horodatage d'un dispositif (20) de contrôle de libération de voie d'une installation (10) de chemin de fer suivant la revendication 9 et un dispositif (410) informatique programmé de manière à déterminer, à l'aide d'une carte (SP) de voie mémorisée et à l'aide du signal (SBZ) occupé rapporté au temps, la position du véhicule (40) ferroviaire à l'instant indiqué par le signal (SBZ) occupé rapporté au temps.
